# EUROPÄISCHE PATENTSCHRIFT

(11) **EP 1 110 894 B1**
(45) Veröffentlichungstag und Bekanntmachung des Hinweises auf die Patenterteilung: **07.06.2006**
(21) Anmeldenummer: 00126164.3
(22) Anmeldetag: 30.11.2000
(51) Int. Cl.: B65H 45/16, B65H 45/18

(54) **Verfahren und Vorrichtung zum Falzen von Materialbogen**
Method and device for folding sheets of material
Méthode et dispositif pour plier des feuilles de matériau

(30) Priorität: 22.12.1999 US 469474
(43) Veröffentlichungstag der Anmeldung: 27.06.2001
(73) Patentinhaber: Goss International Americas, Inc., Dover, NH 03820 (US)
(72) Erfinder: Breton, Richard Edward, Rochester, NH 03857 (US); Sappal, Jatinder Singh, Rochester, NH 03839 (US); St. Ours, Joseph Adrian, Lee, NH 03824 (US)
(74) Vertreter: Domenego, Bertrand

(56) Entgegenhaltungen:
- DE-A- 4 109 897
- DE-A- 19 725 610
- US-A- 2 072 790
- US-A- 3 961 783
- US-A- 4 549 876
- US-A- 5 171 204

## Beschreibung

Die vorliegende Erfindung betrifft ein Verfahren und eine Vorrichtung zum Falzen von Materialbogen, insbesondere von aus wenigstens einer Papierbahn hergestellten Papierbogen oder Signaturen gemäß dem Oberbegriff der Ansprüche 1 und 7.

Ein solches Verfahren und eine solche Vorrichtung sind aus der DE-A-197 25 610 bekannt.

Es ist bekannt, dass Rollenrotationsdruckmaschinen eine fortlaufende Materialbahn, z.B. eine Papierbahn bedrucken. Die fortlaufende Bahn wird dann in einem Falzapparat der Druckmaschine weiterverarbeitet. Falzapparate können gewünschte Falze in einem fertig bedrucktem Produkt erzeugen. In der Regel ist ein Schneidwerk vorhanden, das die Bahn in einzelne Signaturen schneidet. Oft müssen nicht nur die Bahn, sondern auch die Signaturen, die von der Bahn geschnitten werden, gefalzt werden.

Aus der US-A-5,458,557 ist eine Schwertfalzvorrichtung bekannt. Ein Falzmesser ist an zwei entgegengesetzten Enden an zwei Drehzapfen aufgehängt, die mit drehbaren Verbindungsarmen verbunden sind. Das Messer bewegt sich also auf und ab, um eine Signatur zwischen zwei Zylinder zu schieben und auf diese Weise einen Längsfalz zu bilden. Diese Vorrichtung ist kompliziert und erfordert ein komplexes Getriebe.

Weitere Falzvorrichtungen und- verfahren sind aus den US-A-4 594 876, US-A-2,072,790 und US-A-3 961 783 bekannt.

Die US-A-5,030,193 zeigt einen Falzapparat mit einer ersten Falzeinrichtung, die einen ersten Falz in einer Materialbahn entlang seiner Laufbahn bildet. Dieser erste Falz wird gebildet, indem die Bahn über einen dreieckigen, ortsfesten Falztrichter gezogen wird und zwischen einem Klemmrollen- oder Presswalzenpaar hindurchgeführt wird. Anschließend wird die Bahn von einem Messerzylinder in Signaturen geschnitten, die dann von einem Falzzylinder zu einem Klappenzylinder geführt werden. Ein Falzmesser des Falzzylinders schiebt die Signatur in eine Klappe des Klappenzylinders, um einen zweiten Falz zu bilden, der quer zu dem ersten Falz verläuft. Dann werden die Signaturen zu einer dritten Falzvorrichtung geleitet, die eine Bandanordnung umfasst, die die Signaturen ergreift und durch die dritte Falzvorrichtung führt. Die Bandanordnung behält eine gerade Richtung innerhalb der dritten Falzvorrichtung bei. Zwei ortsfeste Falztrichter an den Seiten der Bänder nehmen die Seiten der Signatur auf, wenn die Signatur in die dritte Falzvorrichtung eintritt. Diese Falztrichter laufen in einem Winkel zu den Bändern zusammen, so dass die äußeren Kantenabschnitte der Signaturen nach oben bewegt werden und so der Falz der dritten Falzvorrichtung gebildet wird.

Die erste Falzvorrichtung des oben genannten Patents hat den Nachteil, dass die Falzvorrichtung nicht dazu benutzt werden kann, einen Strom von einzelnen Signaturen zu falzen, da eine fortlaufende Bahn über den ortsfesten Falztrichter bewegt werden muss. Die zweite Falzvorrichtung hat den Nachteil, dass viele bewegliche Teile erforderlich sind; die Vorrichtung ist kompliziert und hat nicht genug Kapazität für verschiedene Typen von Druckmaschinen, die mit maximaler Druckgeschwindigkeit arbeiten. Die dritte Falzeinrichtung hat den Nachteil, dass ihr Aufbau kompliziert ist und eine große Anzahl von Riemen unterschiedlicher Länge erfordert.

Darüber hinaus benötigen bekannte Schwertfalzmechanismen mehr als einen Schwertfalzmechanismus für eine einzige mit maximaler Geschwindigkeit arbeitende Druckmaschine. Der Signaturstrom muss also oft geteilt und gebremst werden, was Hilfsvorrichtungen wie z.B. Umlenkungs-, Verlangsamungs- und Zusammenführungsvorrichtungen erforderlich macht. Diese Hilfsvorrichtungen erhöhen das Risiko von Falzungenauigkeiten, da die Signaturen jede Vorrichtung durchlaufen und dabei korrekt ausgerichtet bleiben müssen.

In der DE-A-197 25 610 ist eine Vorfalzeinrichtung gezeigt, in der eine Vielzahl von Falzmessersegmenten nebeneinander auf einem Riemen angeordnet sind. Der Riemen fällt nach unten hin ab, wenn die Signatur in den Vorfalzbereich eintritt. Die Messersegmente falzen die Signatur stufenweise aufgrund der Schräge, so dass die Signatur von ihrer Vorderkante bis zu ihrer Hinterkante stufenweise mit einer Längsfalz versehen wird.

Dieses stufenweise Falzen kann zu einer Qualitätsminderung führen, wie z.B. Knittern der Signatur während der Falz gebildet wird.

Der Erfindung liegt demgemäss die Aufgabe zu Grunde, ein Verfahren und eine Vorrichtung zum Falzen von Signaturen zu schaffen, bei welchen die Geschwindigkeit der einzelnen Signaturen zur Bildung eines Falzes nicht wesentlich verringert werden muss, und bei denen die Qualität des Falzes verbessert wird. Weiterhin ist es eine Aufgabe der Erfindung, ein vereinfachtes Verfahren und eine vereinfachte Vorrichtung zum Falzen von Signaturen zu schaffen.

Diese Aufgabe wird erfindungsgemäß durch die Merkmale von Anspruch 1 und Anspruch 7 gelöst. Weitere Merkmale der Erfindung sind in den Unteransprüchen enthalten.

Das erfindungsgemäße Verfahren zum Falzen von Materialbogen, insbesondere von aus wenigstens einer Papierbahn hergestellten Papierbogen oder Signaturen, wobei die Materialbogen auf einem einen Spalt aufweisenden Falztisch in eine Transportrichtung geführt werden, und wobei mindestens ein an einem endlosen Fördermittel angeordnetes Falzmesser, welches eine Falzkante aufweist, parallel zur Transportrichtung und in den Spalt hinein bewegt wird, hat u.a. die folgenden Merkmale: die Falzkante wird parallel zu dem Materialbogen orientiert und die Falzkante wird mit dem Materialbogen über die gesamte Länge des Materialsbogen kontaktiert. Kontaktieren in diesem Sinne meint das in Kontakt bringen und bezieht sich somit auf den Zeitraum, in welchem die Falzmesserkante eine Berührung mit dem Materialbogen eingeht. Es wird also der Materialbogen über die gesamte Länge des Materialbogens zur gleichen Zeit von der Falzkante berührt bzw. getroffen.

Die Durchführung des erfindungsgemäßen Verfahrens erlaubt dem Drucker, die Materialbogen gleichzeitig mit sehr hoher Geschwindigkeit und Exaktheit zu falzen, wobei zur Durchführung des Verfahrens nur wenige Verfahrensschritte nötig sind. Erfindungsgemäß können die Materialbogen mit unverminderter Geschwindigkeit gefalzt werden, so dass in vorteilhafter Weise die hohe Geschwindigkeit der vorgeordneten Einrichtungen, z.B. Druckwerke oder Kühlwalzen, auch für den Falzprozess erhalten bleibt. Die Materialbogen, welche z.B. bereits einen ersten Längs- und einen ersten Querfalz aufweisen, können auf einem Falztisch mittels Transportvorrichtungen, z.B. Transportbändern oder Blaseinrichtungen, vorwärts bewegt werden. Dabei können sie in einen Bereich zwischen dem einen Falzspalt aufweisenden Falztisch und dem Falzmesser einlaufen und von dem Falzmesser einen Längsfalz, insbesondere einen zweiten Längsfalz, erteilt bekommen. Das an dem endlosen Fördermittel angeordnete Falzmesser weist eine Falzkante auf, welche sich mit dem Materialbogen in Transportrichtung mitbewegt und derart zu ihm orientiert ist, dass beim Annähern der Falzkante an den Materialbogen diese den Materialbogen über die gesamte Länge des Materialbogens kontaktiert, d.h. zu der gleichen Zeit über die gesamte Länge des Materialbogens aufsetzt. Durch die Weiterbewegung des Materialbogens und des Falzmessers, welches sich weiterhin parallel zur Transportrichtung des Materialbogens und gleichzeitig in den Spalt in dem Falztisch hineinbewegt, wird dem Materialbogen durch das Zusammenwirken des Falzmessers und des Falzspalts in dem Falztisch der gewünschte Falz erteilt. Hierzu können unterhalb des Falztisches Mittel, z.B. Walzen oder Bänder vorgesehen sein, welche den Materialbogen ergreifen, weitertransportieren und dabei den Spalt in dem Falztisch für einen neuen Materialbogen freigeben. Der Falztisch kann dabei vorzugsweise eine ebene Oberfläche aufweisen, es ist aber doch auch denkbar, dass der Falztisch im Querschnitt eine im Wesentlichen V-förmige Oberfläche aufweist, wobei der Spalt des Falztisches an der tiefsten Stelle der V-förmigen Oberfläche liegt. Das Falzmesser kann eine Falzkante mit im Wesentlichen der gleichen Länge wie die Materialbogen aufweisen, es ist jedoch vorzugsweise auch möglich, dass die Falzkante des Falzmessers länger als der Materialbogen ist, um z.B. auch größere Materialbogen bei wechselnden Druckaufträgen falzen zu können.

Es kann weiterhin vorgesehen sein, das Falzmesser zu segmentieren, d.h. aus einzelnen Falzmessersegmenten, welche in Transportrichtung aufeinanderfolgend angeordnet sind, aufzubauen. Das Segmentieren des Falzmessers ist vor allem dann von Vorteil, wenn große Materialbogen gefalzt werden sollen, so dass bei unsegmentierten langen Falzmessern Probleme beim Führen des Falzmessers an dem im Wesentlichen endlosen Transportmittel, insbesondere an den Umlenkstellen des Transportmittels, entstehen könnten.

Das mindestens eine Falzmesser kann in Transportrichtung in einem Winkel von vorzugsweise weniger als 30 Grad zu der Oberflächenebene des Falztisches bewegt werden.

Die Führung des Falzmessers in einem Winkel von vorzugsweise weniger als 30 Grad führt in vorteilhafter Weise dazu, dass die Falzkante während der parallelen Bewegung zum Materialbogen sich diesem nur langsam nähert und ihn präzise kontaktiert, so dass qualitativ hochwertige Falze erzeugt werden können. Die Falzkante kann so orientiert sein, dass sie, während sich das Falzmesser parallel mit dem Materialbogen bewegt und bei der gleichzeitigen Bewegung des Falzmessers auf den Falztisch zu, senkrecht auf den Materialbogen aufsetzt.

Die Falzmesser können in Gruppen angeordnet sein, vorzugsweise dergestalt, dass mindestens zwei Gruppen von Falzmessern gleichzeitig jeweilige Signaturen bearbeiten. Bei dieser Vorgehensweise kann in vorteilhafter Weise eine erhöhte Falzgeschwindigkeit erreicht werden.

Es ist jedoch auch denkbar, dass immer nur ein Falzmesser, insbesondere ein segmentiertes Falzmesser, eine Signatur bearbeitet, oder dass eine Vielzahl von Falzmessern gleichzeitig eine entsprechende Vielzahl von Signaturen bearbeitet, wobei die aufeinanderfolgenden Signaturen gleichzeitig verschiedene Stadien der Falzbildung durchlaufen.

Die Falzmesser können auf einem Band oder einem Riemen, vorzugsweise einem Zahnriemen, angeordnet sein, der mit einer Geschwindigkeit ähnlich der Signaturgeschwindigkeit über dem Falztisch bewegt wird. Der Riemen kann jedoch auch in einem Winkel A zu der Oberflächenebene des Falztisches verlaufen. In diesem Fall kann es von Vorteil sein, den Riemen mit einer Geschwindigkeit zu bewegen, die ungefähr der Signaturgeschwindigkeit geteilt durch den Kosinus des Winkels A entspricht, so dass die Geschwindigkeit der Falzmesser entlang der Oberflächenebene des Falztisches parallel zu den Signaturen ähnlich der der Signaturen ist.

Die erfindungsgemäße Vorrichtung zum Falzen von in eine Transportrichtung geführten Materialbogen, insbesondere von aus mindestens einer Papierbahn hergestellten Papierbogen oder Signaturen, weist die Merkmale des Anspruchs 7 auf.

Die erfindungsgemäße Vorrichtung nimmt einen Längsfalz in einem Schritt vor, wobei die Gefahr eines Knittern des Materials vorteilhaft verringert wird.

Die Materialbogen laufen erfindungsgemäß mit einer Transportgeschwindigkeit, welche in vorteilhafter Weise gleich der in vorgeordneten Einheiten, wie z.B. Druckwerken, herrschenden Transportgeschwindigkeit von Papierbahnen ist, in die Vorrichtung zum Falzen ein, und können in vorteilhafter Weise mit im Wesentlichen unveränderter Geschwindigkeit den Falzprozess, d.h. die Vorrichtung zum Falzen, durchlaufen.

Jedes Falzmesser kann vorzugsweise segmentiert sein, d.h. es kann aus einzelnen Falzmessersegmenten bestehen, welche z.B. an den Fördermitteln aufeinander folgend derart angeordnet sind, dass die Segmente zusammen und ausgerichtet ein Falzmesser darstellen. Vorzugsweise umfasst jedes segmentierte Falzmesser Falzmessersegmente, die einen Klingenabschnitt und einen Basisabschnitt aufweisen. Jedes Messer kann vorzugsweise mit einem Segment mit einem kürzeren Klingenabschnitt beginnen, wobei die nächsten Klingenabschnitte schrittweise länger werden. Diese abfallende Anordnung sorgt dafür, dass die Messer die Signaturen in einem vorteilhaften Winkel kontaktieren.

Es kann weiterhin vorgesehen sein, die Klingen- und/oder die Basisabschnitte von dem Transportmittel abnehmbar und an das Transportmittel ansetzbar zu gestalten, so dass verschiedene Falzmesser mit geringem Aufwand an dem Transportmittel angeordnet werden können.

Die segmentierten Falzmesser sind vorzugsweise in Abständen zueinander auf dem Riemen angeordnet. Der Abstand zwischen den Falzmessern kann dabei dem Abstand zwischen den Signaturen, die in die Vorrichtung eintreten, entsprechen.

Der Riemen kann über dem Falztisch angeordnet sein, so dass das Falzmesser durch einen Spalt in den Falztisch laufen kann. Vorzugsweise sind ein Paar Falzwalzen und Transportbänder auf der anderen Seite gegenüber des Falztisches angeordnet, um das Falzen zu vereinfachen bzw. zu unterstützen. Der Falztisch umfasst vorzugsweise eine Vielzahl von angetriebenen Bändern für den Transport der Signatur oder des Buches. Der Falztisch kann auch Blasdüsen zur Unterstützung des Transports durch Blasduft umfassen.

Der Riemen ist vorzugsweise so lang und so geformt, dass mindestens zwei der z.B. segmentierten Falzmesser auf eine Seite des Riemen gegenüber dem Falztisch passen können. Diese Anordnung ermöglicht ein Falzen über eine längere Distanz, was die Signatur während des Falzprozesses schont, auch wenn die Vorrichtung mit maximaler Geschwindigkeit arbeitet. Der Riemen kann vorzugsweise ein Zahnriemen sein und von einem Paar Zahnrädern angetrieben werden. Mindestens eines der Zahnräder kann den Riemen antreiben und z.B. mit einem Antriebsmechanismus für die Bänder des Falztisches verbunden sein. Der Riemen ist vorzugsweise in einem Winkel, der in vorteilhafter Weise z.B. weniger als 30 Grad beträgt, zu der Oberflächenebene des Falztisches angeordnet.

Das vorliegende Verfahren und die vorliegende Vorrichtung ermöglichen das Falzen von einzelnen Signaturen bei hoher Geschwindigkeit in einem unkomplizierten Verfahren. Darüber hinaus wird die auf die Signatur wirkende Kraft beim Falzen im Vergleich zu einem direkten senkrechten Falzmechanismus wesentlich verringert, da die Signaturen für längere Zeit von dem Falzmesser bearbeitet werden als bei einem direkten senkrechten Falzmechanismus, z.B. bei einem auf- und abbewegten Falzmesser. Der Falzapparat ist bei verschiedenen Signaturlängen verwendbar, wobei jedoch eine Verringerung der Geschwindigkeit zwischen 3% und 18% erforderlich werden kann, wenn die Abschnittslänge variiert. Ein weiterer Vorteil besteht darin, dass die Transportrichtung des Produkts während des Falzens nicht gewechselt wird.

Weiterhin werden in vorteilhafter Weise Schwingungen und Vibrationen der Falzvorrichtung vermieden, wie sie z.B. von auf- und abbewegten Falzschwertern verursacht werden, und dadurch die Falzqualität positiv beeinflusst.

Eine vorteilhafte Ausführungsform der vorliegenden Erfindung ist nachfolgend unter Bezugnahme auf die folgenden Zeichnungen beschrieben:

In den Zeichnungen zeigen:
- Fig. 1: zeigt eine perspektivische Ansicht der erfindungsgemäßen Vorrichtung;
- Fig. 2: zeigt eine Seitenansicht der erfindungsgemäßen Vorrichtung;
- Fig. 3: zeigt eine Vorderansicht der erfindungsgemäßen Vorrichtung;
- Fig. 4: zeigt eine mögliche Ausführungsform der vorliegenden Erfindung in einem Falzapparat.

Fig. 1 zeigt eine perspektivische Ansicht einer Falzvorrichtung 1 zum Falzen der Signaturen 2 und 3. Die Signaturen 2 und 3 werden von angetriebenen Bändern 10 entlang der Oberfläche des Falztisches 12 in Transportrichtung 13 bewegt. Weitere obere Bänder bewegen den oberen Teil der Signaturen 2 und 3, sind aber der Übersicht halber nicht dargestellt. Der Falztisch 12 weist einen Spalt 14 auf, der sich in die Transportrichtung 13 erstreckt. Die Falzvorrichtung 1 umfasst eine Vielzahl von segmentierten Falzmessern 20, die einzelne Falzmessersegmente 20a, 20b, 20c etc. aufweisen. Die Segmente 20a, 20b, 20c etc. sind auf einem Riemen 30, der eine Innenverzahnung aufweist, so dass er als Zahnriemen dient, befestigt. Der Riemen 30 wird von wenigstens einem der zwei Zahnräder 32 und 34 angetrieben und ist in einem Winkel A zur Oberfläche des Falztisches 12 angeordnet, d.h. der Abschnitt der Riemens 30 zwischen den Zahnrädern 32, 34, der dem Falztisch 12 zugewandt ist, verläuft in einer Ebene, welche mit der Ebene des Falztisches 12 einen Winkel A bildet.

Jedes Segment 20a, 20b, 20c etc. des Falzmessers 20 umfasst einen Basisabschnitt 40, der vorzugsweise anhand von Befestigungsstiften an dem Riemen 30 befestigt ist, so dass der Basisabschnitt 40 nicht auf dem Riemen 30 verrutschen kann.

Der Basisabschnitt 40 trägt ein Falzmessersegment 20. Zwei entfernbare Bolzen oder Schrauben können dazu verwendet werden, das Falzmessersegment 20 festzuhalten, so dass das Falzmessersegment 20 leicht austauschbar ist, sollte es beschädigt worden sein. Der Basisabschnitt 40 und das Falzmessersegment 20 können aus Federstahl gefertigt sein, jedoch können diese Komponenten auch aus leichten Misch- oder Plastikmaterialien hergestellt werden, um das Gewicht der einzelnen Falzmesser zu reduzieren.

Fig. 2 zeigt eine Seitenansicht der Vorrichtung von Fig. 1, wobei das in Fig. 1 gezeigte Falzmesser vom Riemen 30 bewegt wird. Da das Falzmesser 20 segmentiert ist, können die Falzmessersegmente 20a, 20b, 20c etc. einzeln über das Zahnrad 32 geführt werden. Bevor das segmentierte Falzmesser 20 die Oberfläche der Signatur kontaktiert, sind die Segmente wieder in einer Reihe angeordnet und treffen als eine gerade Messerkante auf die Oberfläche der Signatur. Die Oberfläche der Signatur bildet also eine Ebene, und die Messerkante verläuft in einer Ebene parallel zu dieser Ebene.

Die Falzmessersegmente 20a, 20b, 20c etc. werden vorzugsweise zunehmend länger und weisen gewinkelte Kanten auf, so dass die Messerkante schräg verläuft. Der Winkel zwischen dem Riemen 30, während er geradeaus läuft, und der schräg verlaufenden Messerkante entspricht vorzugsweise dem Winkel A zwischen dem Riemen 30, während er geradeaus läuft, und der Oberflächenebene des Falztisches 12. Bevor das Falzmesser die Signatur 4 kontaktiert, befindet sie sich in der Position 4', wie in Fig. 3 gezeigt. Das Falzmesser 20 drückt die Signatur 4 durch eine Öffnung, z.B. einen Spalt 14, in der Oberfläche des Falztisches 12, während die Signatur 4 sich weiter vorwärts bewegt (senkrecht zur Zeichenebene). Die Signatur 4 wird dann von einem Spalt 45, der zwischen zwei Falzwalzen 41 und 42 gebildet wird, aufgenommen und von Transportbändern 43 und 44, welche um die Falzwalzen 41 und 42 herumgeführt werden, weitertransportiert. Beim Einstoßen der Signatur 4 durch das Falzmesser 20 in die Öffnung des Falztisches 12 und beim Durchlaufen der Signatur 4 des Spaltes 45 zwischen den Falzwalzen 41 und 42 wird der gewünschte Falz in der Signatur 4 erzeugt. Danach kann die Signatur 4 von den Transportbändern 43 und 44 weitergeführt und z.B. einer Verlangsamungsvorrichtung und/oder einer Ablagevorrichtung zugeführt werden.

Der Riemen 30 wird vorzugsweise mit einer etwas höheren Geschwindigkeit bewegt als die Signaturen, wenn sie den Falztisch erreichen. Diese erhöhte Geschwindigkeit soll den Winkel A ausgleichen, so dass die Geschwindigkeit der Falzmesser, die parallel zu dem Produktstrom bewegt werden, dessen Geschwindigkeit ähnlich ist. Daher kann der Riemen vorzugsweise mit einer Geschwindigkeit bewegt werden, die ungefähr der Signaturgeschwindigkeit entspricht, wenn diese auf den Falztisch gelangen, geteilt durch den Kosinus von A.

Fig. 4 zeigt den Gebrauch der vorliegenden Erfindung in einem Falzapparat. Signaturen, die gefalzt werden sollen, können mittels Bändern (hier nicht dargestellt) an beiden Seiten festgehalten werden, um nicht unkontrolliert durch die Schwerkraft beeinflusst zu werden. Während die Signaturen durch den Spalt 14 in dem Falztisch 12 bewegt werden, werden sie von den Transportbändern 43 und 44 ergriffen. Diese transportieren die Signaturen zu der Verlangsamungsvorrichtung 50, die die gefalzten Signaturen bremst und an eine Fördervorrichtung weiterleiten kann.

Die vorliegende Erfindung ist hier mit segmentierten Falzmessern dargestellt. Es ist jedoch ebenso möglich, die Signaturen mittels einzelner rotierender Falzmesser mit einer durchgehenden Falzmesseroberfläche, die an einem Riemen befestigt sind, zu falzen.

### Liste der Bezugszeichen

- 1: Falzvorrichtung
- 2: Materialbahn/Signatur
- 3: Materialbahn/Signatur
- 4: Materialbahn/Signatur
- 4': Position
- 10: angetriebenes Band
- 12: Falztisch
- 13: Transportrichtung
- 14: Spalt
- 20: segmentierte Falzmesser
- 20a, 20b, 20c etc.: Falzmessersegmente
- 30: Fördermittel/Riemen
- 32: Zahnrad
- 34: Zahnrad
- 40: Basisabschnitt
- 41: Falzwalze
- 42: Falzwalze
- 43: Transportband
- 44: Transportband
- 45: Spalt
- 50: Verlangsamungsvorrichtung
- 60: Fördervorrichtung

- A: Winkel

## Patentansprüche

1. Verfahren zum Falzen von Materialbogen (2, 3, 4), insbesondere von aus wenigstens einer Papierbahn hergestellten Papierbogen oder Signaturen, wobei die Materialbogen (2, 3, 4) auf einem einen Spalt (14) aufweisenden Falztisch (12) in eine Transportrichtung (13) geführt werden, und wobei mindestens ein an einem endlosen Fördermittel (30) angeordnetes Falzmesser (20), welches eine Falzkante aufweist, parallel zur Transportrichtung (13) und in den Spalt (14) hinein bewegt wird,
mit den folgenden Verfahrensschritten:
Orientieren der Falzkante parallel zu dem Materialbogen (2, 3, 4);
In Kontakt bringen der zu dem Materialbogen parallelen Falzkante mit dem Materialbogen (2, 3, 4) gleichzeitig über die gesamte Länge des Materialbogens (2, 3,4)
**gekennzeichnet durch**
einen schrägen Verlauf der Falzkante zu dem endlosen Fördermittel (30).

2. Verfahren nach Anspruch 1,
**gekennzeichnet durch**
Segmentieren des Falzmessers (20).

3. Verfahren nach Anspruch 1 oder 2,
**gekennzeichnet durch**
Bewegen des Falzmessers (20) in einem Winkel (A) zu der Transportrichtung (13), insbesondere in einem Winkel (A) von weniger als 30 Grad zu der Transportrichtung (13).

4. Verfahren nach Anspruch 3,
**gekennzeichnet dadurch, dass**
der Winkel zwischen dem endlosen Fördermittel (30), während es geradeaus läuft, und der schräg verlaufenden Falzkante dem Winkel (A) zwischen dem endlosen Fördermittel (30) und einer Oberflächenebene des Falztisches (12) entspricht.

5. Verfahren nach einem der vorhergehenden Ansprüche,
**gekennzeichnet durch**
Bewegen des Fördermittels (30) mit einer geringfügig höheren Geschwindigkeit als die Transportgeschwindigkeit des Materialbogens (2, 3, 4).

6. Verfahren nach einem der vorhergehenden Ansprüche,
**gekennzeichnet durch**
Bewegen des Falzmessers (20) mittels eines endlosen Riemens (30).

7. Vorrichtung zum Falzen von in eine Transportrichtung (13) geführten Materialbogen (2, 3, 4), insbesondere von aus mindestens einer Papierbahn hergestellten Papierbogen oder Signaturen, welche zur Durchführung eines Verfahrens nach einem der vorhergehenden Ansprüche einsetzbar ist, und welche einen einen Spalt (14) aufweisenden Falztisch (12), ein endloses Fördermittel (30) und mindestens ein an dem Fördermittel (30) angeordnetes, eine Falzkante aufweisendes Falzmesser (20), welches parallel zur Transportrichtung (13) und in den Spalt (14) hinein bewegbar ist, umfasst,
w o b e i die Falzkante parallel zu dem Materialbogen (2, 3, 4) orientiert ist und den Materialbogen (2, 3, 4) gleichzeitig über die gesamte Länge des Materialbogens (2, 3, 4) kontaktiert
**gekennzeichnet durch**
einen schrägen Verlauf der Falzkante zu dem endlosen Fördermittel (30).

8. Vorrichtung nach Anspruch 7,
**dadurch gekennzeichnet,**
**dass** das Falzmesser (20) segmentiert ist, insbesondere drei Falzmessersegmente (20a, 20b, 20c etc.) umfasst.

9. Vorrichtung nach Anspruch 7 oder 8,
**dadurch gekennzeichnet,**
**dass** das Fördermittel (30) einen geraden Abschnitt aufweist und
**dass** der gerade Abschnitt mit der Oberfläche des Falztisches (12) einen Winkel (A) bildet, insbesondere einen Winkel (A) weniger als 30 Grad bildet.

10. Vorrichtung, nach einem der Ansprüche 7 bis 9,
**dadurch gekennzeichnet,**
**dass** das Falzmesser (20) eine schräge Messerkante umfasst.

11. Vorrichtung nach einem der Ansprüche 7 bis 10,
**dadurch gekennzeichnet,**
**dass** das Fördermittel ein Riemen (30), insbesondere ein Zahnriemen, ist.

12. Vorrichtung nach einem der Ansprüche 7 bis 11,
**dadurch gekennzeichnet,**
**dass** mindestens zwei Falzmesser (20) auf den geraden Abschnitt des Fördermittels (30) passen.

13. Vorrichtung nach einem der Ansprüche 7 bis 12,
**gekennzeichnet durch**
Transportbänder (43, 44), die unter dem Falztisch (12) gegenüber dem Transportmittel (30) angeordnet sind, um die Materialbogen (2, 3, 4), nachdem sie durch den Spalt (14) geführt wurden, aufzunehmen.

14. Vorrichtung nach einem der Ansprüche 7 bis 13,
**dadurch gekennzeichnet,**
**dass** das Fördermittel (30) zwischen zwei Antriebsrädern, insbesondere zwischen zwei Zahnrädern (32, 34), angeordnet ist.

15. Falzapparat
**gekennzeichnet durch**
eine Vorrichtung nach einem der Ansprüche 7 bis 14.

16. Druckmaschine
**gekennzeichnet durch**
eine Vorrichtung nach einem der Ansprüche 7 bis 14 oder einen Falzapparat nach Anspruch 15.

## Claims

1. Method for folding sheets of material (2, 3, 4), particularly sheets of paper or signatures produced from at least one web of paper, wherein the sheets of material (2, 3, 4) are guided in a direction of travel (13) on a fold table (12) having a slot (14), and wherein at least one folding blade (20) having a folding edge and disposed on an endless conveyor (30) is moved parallel to the direction of travel (13) and into the slot (14),
comprising the following steps:
orienting the folding edge parallel to the sheet of material (2, 3, 4),
bringing the folding edge which is parallel to the sheet of material into contact with the sheet of material (2, 3, 4) simultaneously over the entire length of the sheet of material (2, 3, 4),
**characterised in that** the folding edge extends at a sloping angle with respect to the endless conveyor (30).

2. Method according to claim 1, **characterised in that** the folding blade (20) is segmented.

3. Method according to claim 1 or 2, **characterised in that** the folding blade (20) is moved at an angle (A) to the direction of travel (13), particularly at an angle (A) of less than 30° to the direction of travel (13).

4. Method according to claim 3, **characterised in that** the angle between the endless conveyor (30), while it is travelling straight ahead, and the sloping folding edge corresponds to the angle (A) between the endless conveyor (30) and a surface plane of the fold table (12).

5. Method according to one of the preceding claims, **characterised in that** the conveyor (3) is moved at a slightly higher speed than the speed of travel of the sheet of material (2, 3, 4).

6. Method according to one of the preceding claims, **characterised in that** the folding blade (20) is moved by means of an endless belt (30).

7. Device for folding sheets of material (2, 3, 4) guided in a direction of travel (13), particularly sheets of paper or signatures produced from at least one web of paper, which may be used to carry out a method according to one of the preceding claims, and which comprises a fold table (12) having a slot (14), an endless conveyor (30) and at least one folding blade (20) mounted on the conveyor (30) and having a folding edge, which is movable parallel to the direction of travel (13) and into the slot (14),
the folding edge being oriented parallel to the sheet of material (2, 3, 4) and contacting the sheet of material (2, 3, 4) simultaneously over the entire length of the sheet of material (2, 3, 4),
**characterised in that** the folding edge extends at a sloping angle to the endless conveyor (30).

8. Device according to claim 7, **characterised in that** the folding blade (20) is segmented, in particular comprises three blade segments (20a, 20b, 20c, etc).

9. Device according to claim 7 or 8, **characterised in that** the conveyor (30) has a straight section and **in that** the straight section forms an angle (A) with the surface of the fold table (12), in particular an angle (A) of less than 30°.

10. Device according to one of claims 7 to 9, **characterised in that** the folding blade (20) has an inclined blade edge.

11. Device according to one of claims 7 to 10, **characterised in that** the conveyor is a belt (30), particularly a cog belt.

12. Device according to one of claims 7 to 11, **characterised in that** at least two folding blades (20) fit on to the straight section of the conveyor (30).

13. Device according to one of claims 7 to 12, **characterised by** conveyor belts (43, 44) which are disposed underneath the fold table (12) opposite the conveyor (30), for picking up the sheets of material (2, 3, 4) after they have passed through the slot (14).

14. Device according to one of claims 7 to 13, **characterised in that** the conveyor (30) is disposed between drive wheels, particularly between two gear wheels (32, 34).

15. Folding apparatus, **characterised by** a device according to one of claims 7 to 14.

16. Printing press, **characterised by** a device according to one of claims 7 to 14 or a folding apparatus according to claim 15.

## Revendications

1. Procédé de pliage de feuilles de matériau (2, 3, 4), en particulier de feuilles de papier ou de cahiers réalisés à partir d'au moins une bande de papier, les feuilles de matériau (2, 3, 4) étant guidées sur une table de pliage (12) présentant un interstice (14) dans un sens de transport (13), et au moins un plioir (20) disposé sur un moyen d'acheminement sans fin (30) et doté d'un bord de pliage étant déplacé parallèlement au sens de transport (13) et dans l'interstice (14),
comprenant les étapes de procédé suivantes :
orientation du bord de pliage parallèlement à la feuille de matériau (2, 3, 4) ;
mise en contact simultanée du bord de pliage parallèle à la feuille de matériau avec la feuille de matériau (2, 3, 4) sur toute la longueur de la feuille de matériau (2, 3, 4)
**caractérisé par**
un tracé incliné du bord de pliage par rapport au moyen d'acheminement sans fin (30).

2. Procédé selon la revendication 1,
**caractérisé par**
la segmentation du plioir (20).

3. Procédé selon la revendication 1 ou 2,
**caractérisé par**
le déplacement du plioir (20) à un angle (A) par rapport au sens de transport (13), en particulier à un angle (A) de moins de 30 degrés par rapport au sens de transport (13).

4. Procédé selon la revendication 3,
**caractérisé en ce que**
l'angle entre le moyen d'acheminement sans fin (30), pendant qu'il avance tout droit, et le bord de pliage incliné correspond à l'angle (A) entre le moyen d'acheminement sans fin (30) et un plan de surface de la table de pliage (12).

5. Procédé selon l'une des revendications précédentes,
**caractérisé par**
le déplacement du moyen d'acheminement (30) à une vitesse à peine plus élevée que la vitesse de transport de la feuille de matériau (2, 3, 4).

6. Procédé selon l'une des revendications précédentes,
**caractérisé par**
le déplacement du plioir (20) à l'aide d'une courroie sans fin (30).

7. Dispositif de pliage d'une feuille de matériau (2, 3, 4) guidée dans un sens de transport (13), en particulier de feuilles de papier ou de cahiers réalisés à partir d'au moins une bande de papier, lequel peut être utilisé pour la réalisation d'un procédé selon l'une des revendications précédentes, et lequel comprend une table de pliage (12) présentant un interstice (14), un moyen d'acheminement sans fin (30) et au moins un plioir (20) doté d'un bord de pliage et disposé sur le moyen d'acheminement (30), lequel plioir peut être déplacé parallèlement au sens de transport (13) et dans l'interstice (14),
le bord de pliage étant orienté parallèlement à la feuille de matériau (2, 3, 4) et venant en contact simultané avec la feuille de matériau (2, 3, 4) sur toute la longueur de la feuille de matériau (2, 3, 4)
**caractérisé par**
un tracé incliné du bord de pliage par rapport au moyen d'acheminement sans fin (30).

8. Dispositif selon la revendication 7,
**caractérisé en ce que**
le plioir (20) est segmenté, en particulier **en ce qu'**il comprend trois segments de plioir (20a, 20b, 20c, etc.).

9. Dispositif selon la revendication 7 ou 8,
**caractérisé en ce que**
le moyen d'acheminement (30) présente une section plane et **en ce que** la section plane forme un angle (A) avec la surface de la table de pliage (12), en particulier un angle (A) de moins de 30 degrés.

10. Dispositif selon l'une des revendications 7 à 9,
**caractérisé en ce que**
le plioir (20) comprend un bord incliné.

11. Dispositif selon l'une des revendications 7 à 10,
**caractérisé en ce que**
le moyen d'acheminement est une courroie (30), en particulier une courroie dentée.

12. Dispositif selon l'une des revendications 7 à 11,
**caractérisé en ce que**
au moins deux plioirs (20) s'adaptent sur la section plane du moyen d'acheminement (30).

13. Dispositif selon l'une des revendications 7 à 12,
**caractérisé par**
des bandes transporteuses (43, 44) qui sont disposées sous la table de pliage (12) par rapport au moyen d'acheminement (30), pour recueillir les feuilles de matériau (2, 3, 4) après qu'elles ont été guidées à travers l'interstice (14).

14. Dispositif selon l'une des revendications 7 à 13,
**caractérisé en ce que**
le moyen d'acheminement (30) est disposé entre deux roues d'entraînement, en particulier entre deux roues dentées (32, 34).

15. Appareil de pliage
**caractérisé par**
un dispositif selon l'une des revendications 7 à 14.

16. Machine à imprimer
**caractérisée par**
un dispositif selon l'une des revendications 7 à 14 ou un appareil de pliage selon la revendication 15.
